# EUROPÄISCHE PATENTSCHRIFT

(11) **EP 0 580 000 B1**
(45) Veröffentlichungstag und Bekanntmachung des Hinweises auf die Patenterteilung: **25.09.1996**
(21) Anmeldenummer: 93110637.1
(22) Anmeldetag: 03.07.1993
(51) Int. Cl.: E02F 3/36

(54) **Schnellwechselvorrichtung**
Quick coupling
Attelage rapide

(30) Priorität: 18.07.1992 DE 4223734
(43) Veröffentlichungstag der Anmeldung: 26.01.1994
(73) Patentinhaber: O & K ORENSTEIN & KOPPEL AG, 13581 Berlin (DE)
(72) Erfinder: Fengler, Georg, D-59192 Bergkamen (DE); Irrgang, Jürgen, D-44339 Dortmund (DE)

(56) Entgegenhaltungen:
- DE-A- 3 200 800
- DE-A- 3 924 313

## Beschreibung

Die Erfindung betrifft eine Schnellwechselvorrichtung für an dem Hubgerüst eines Trägerfahrzeuges zu verlagernde Anbaugeräte gemäß gattungsbildendem Teil des ersten Patentanspruches.

Durch die DE-OS 39 24 313 ist ein Adapter für Frontladeranbaugeräte bekannt, mit dem ein Werkzeug, wie beispielsweise eine Schaufel oder eine Gabel an einem Fahrzeugkörper gekoppelt werden kann. Der Adapter kann für die Koppelung von Werkzeugen unterschiedlichster Art und Größe verwendet werden. Der Adapter beinhalten Seitenkonsolen sowie eine mittlere Konsole, die durch einen Stützrahmen starr miteinander verbunden sind und in Geradeausrichtung mit einem Hubarmpaar und einem vom Fahrzeugkörper hervorstehenden Dreharm drehbar verbunden sind. Nachteile dieses Adapters werden im wesentlichen dann gesehen, daß hier durch den Einsatz vielfältiger Bauelemente eine verhältnismäßig aufwendige Konstruktion geschaffen wird, die sich letztendlich in einer nicht unbeträchtlichen Gewichtserhöhung bemerkbar macht.

Der DE-A 32 00 800 ist eine Ladeschaufelanordnung für die wahlweise Verschwenkung vorwärts oder seitwärts zu entnehmen, mit einer Schaufelarme und einem Schaufelträger, der an einem auf- und abbewegbaren und nach vome schwenkbaren Trägerrahmen eines Schaufelladers lösbar durch obere und untere Koppelelemente ankoppelbar ist. Bei Koppelelementen an einem Schnellwechselrahmen, der eine obere Einhakverbindung und untere Ösen aufweist, wird dieser dergestalt mit dem Trägerfahrzeug verbunden, daß die Schaufel oben eingehakt wird und hydraulisch betätigbare Bolzen im Bereich der Traverse in die korrespondierenden Ösen einbringbar sind. Nachteilig ist hier festzustellen, daß für die Verriegelungseinrichtung eine weitere Ebene im Bereich der Traverse vorgesehen werden muß, so daß sich deren konstruktiver Aufwand erhöht.

Das dem Erfindungsgegenstand zugrunde liegende Ziel wird darin gesehen, bei einer Gewichtsreduzierung gegenüber dem St.d.T. eine möglichst einfach bauende Schnellwechselvorrichtung zu konzipieren, deren wesentliche Betätigungselemente in geschützter Form vorgesehen sind.

Dieses Ziel wird erfindungsgemäß durch die im Kennzeichen des ersten Patentanspruches angegebenen Merkmale erreicht.

Mit der rohrförmig ausgebildeten Traverse, die vorzugsweise im Bereich der Drehachse des jeweiligen Anbaugerätes vorgesehen ist, werden folgende wesentliche Funktionen erfüllt:
- das tragende Teil des Hubgerüstes ist fest eingeschweißt,
- innerhalb der Rohrtraverse werden sowohl der Verriegelungszylinder als auch die Verriegelungsbolzen samt Führungen und Dichtelemente aufgenommen,
- außerhalb der Rohrtraverse wird auf dem Außendurchmesser das Zuglenkerpaar nahe der Zugstange gelagert.

Die Bewegung des Anbaugerätes wird durch das außerhalb der Rohrtraverse angeordnete Zugstangenlenkerpaar herbeigeführt, wobei diese Bewegung durch die starr mit den Hubarmen verbundene Traverse nicht mitgemacht wird. Infolge des konstruktiven Aufbaus kann gegenüber herkömmlichen Schnellwechseleinrichtungen eine beträchtliche Gewichtsersparnis erreicht werden, wobei infolge der geometrischen Verhältnisse der einzelnen Bauteile zueinander nur verhältnismäßig geringe Gewichte bewegt werden und ihre Lage verändern müssen. Somit wird ein verbesserter Wirkungsgrad bei lediglich geringer Schwerpunktverlagerung realisiert.

Infolge der Lagerung des Zugstangenlenkerpaares unmittelbar auf der Rohrtraverse kann das Zugstangenlenkerpaar nahe der Zugstange angeordnet werden, wobei es für den Fahrer des Trägerfahrzeuges beim Wechselvorgang gut einsehbar ist. Die Verriegelung wird hydraulisch betätigt, wobei die notwendigen hydraulischen Leitungen am Übergang des Hubgerüstes in den Bereich der Schnellwechselvorrichtung fest installiert werden können, da die Traverse keine Relativbewegung durchführt. Der Verriegelungszylinder, die Verriegelungsbolzen sowie die damit zusammenwirkenden Führungen und Dichtungen sind absolut geschützt innerhalb der Traverse angeordnet und sind somit den normalerweise auftretenden Verschmutzungen oder Beschädigungen nicht mehr ausgesetzt.

Die Erfindung ist anhand eines Ausführungsbeispieles in der Zeichnung dargestellt und wird wie folgt beschrieben. Es zeigen:
- Figur 1 -: Hubgerüst eines nicht weiter dargestellten Trägerfahrzeuges mit einem als Schaufel ausgebildeten Anbaugerät
- Figur 2 -: Teildarstellung des Hubgerüstes
- Figur 3 -: Teildarstellung der Traverse samt Verriegelungseinrichtung.

Figur 1 zeigt das Hubgerüst 1 samt schaufelförmigem Anbaugerät 2 eines nicht weiter dargestellten Trägerfahrzeuges. Das Hubgerüst 1 wird gebildet aus zwei Hubarmen 3, die im wesentlichen parallel zueinander angeordnet sind, deren eine Enden am nicht weiter dargestellten Trägerfahrzeug gelagert sind. Die anderen Enden 4 nehmen eine rohrförmig ausgebildete Traverse 5 zwischen sich auf, die in Figur 3 näher dargestellt ist. An der Rohrtraverse 5 greift ein Zugstangenlenkerpaar 6 an, das im Bereich seines freien Endes 7 mit bolzenförmigen Ansätzen 8 versehen ist, die in entsprechende Augen 9 des schaufelförmigen Anbaugerätes 2 eingreifen. Im Bereich seiner Erstreckung ist zwischen dem Zugstangenlenkerpaar 6 eine Zugstange 10 gelenkig gelagert, die mit einem weiteren Hebel 11 verbunden ist, an dessen freien Ende ein nicht weiter dargestellter Zylinder (Kippzylinder) angreift. Dieser Hebel 11 weist wiederum einen Schwenkpunkt 12 auf, der über einen weiteren Hebel 13 zwischen den Hubarmen 3 des Hubgerüstes 1 gelagert ist. Die Traverse 5 ist hierbei in der Drehachse 14 des Anbaugerätes 2 stationär, d.h. nicht verdrehbar, angeordnet.

Figur 2 zeigt als Teildarstellung ausschließlich das Hubgerüst 1 mit den Hubarmen 3, dem Zugstangenlenkerpaar 6, der Traverse 5, dem Zuglenker 10, den bolzenförmigen Ansätzen 8 sowie den Hebeln 11 und 13. Ferner erkennbar ist der Lagerbereich 15, an welchem das Hubgerüst 1 mit dem nicht weiter dargestellten Trägerfahrzeug verbindbar ist.

Figur 3 zeigt als Teildarstellung die rohrförmig ausgebildete Traverse 5, die in ihrem Innenbereich 16 mit folgenden Bauteilen bestückt ist: einem Verriegelungszylinder 17, Verriegelungsbolzen 18,19, Kolbenstangen 20,21, Führungen 22,23 für die Verriegelungsbolzen 18,19 sowie O-Ringe 24,25,26,27 als Dichtelemente zwischen den Führungen 22,23 und den Verriegelungsbolzen 18,19. Die Verriegelungsbolzen 18,19 sind im Bereich ihrer freien Enden 28,29 angeschrägt ausgebildet, um auf diese Art und Weise leichter in die korrespondierenden Ausnehmungen des jeweiligen Anbaugerätes 2 einführbar zu sein.

Am Außendurchmesser 30 der Traverse 5 sind etwa auf halber Höhe zwei Lagerbereiche 31,32 vorgesehen, die zur Aufnahme des Zuglenkerpaares 6 dienen. Die Traverse 5 ist, wie bereits angesprochen, in der Drehachse 14 des hier nicht weiter dargestellten Anbaugerätes 2 vorgesehen, wobei die Traverse 5 jedoch nicht verdrehbar ist. Demzufolge kann der Hydraulikanschluß 33 an einer bestimmten Stelle 34 der Traverse 5 ebenfalls stationär vorgesehen werden. Angedeutet sind die Hydraulikleitungen 35 und 36 zur Zufuhr des entsprechenden Druckmediums.

## Patentansprüche

1. Schnellwechselvorrichtung für an dem Hubgerüst (1) eines Trägerfahrzeuges zu verlagemde Anbaugeräte (2), wobei das Hubgerüst (1) aus zwei im wesentlichen parallel zueinander verlaufenden Hubarmen (3) gebildet ist, deren eine Enden (15) am Trägerfahrzeug gelagert sind und deren andere Enden zwischen sich eine mit einer Verriegelungseinrichtung zusammenwirkende Traverse (5) aufnehmen, an welcher ein Zugstangenlenkerpaar (6) gelenkig gelagert ist, dessen freie Enden (7) mit Elementen (9) des jeweiligen Anbaugerätes (2) verbindbar sind und im Bereich seiner Erstreckung mit mindestens einer gelenkig gelagerten Zugstange (10) zusammenwirkt, die wiederum mit weiteren, im Bereich des Hubgerüstes (1) vorgesehenen Bauteilen (11) verbindbar ist, wobei die Verriegelungseinrichtung durch mindestens einen hydraulisch betätigbaren Verriegelungszylinder (17) gebildet ist, der mit mindestens einem im Bereich der Traverse (5) geführten Verriegelungsbolzen (18,19) zusammenwirkt, dadurch gekennzeichnet, daß
- die Traverse (5) rohrförmig ausgebildet und nicht verdrehbar mit den Hubarmen (3) des Hubgerüstes (1) verbunden ist und
- daß die Traverse (5) in der Drehachse (14) des jeweiligen Anbaugerätes (2) angeordnet ist.

2. Schnellwechselvorrichtung nach Anspruch 1, gekennzeichnet durch einen doppelt wirkenden Hydraulikzylinder (17), dessen Kolbenstangen (20,21) jeweils mit einem Verriegelungsbolzen (18,19) verbunden sind.

3. Schnellwechselvorrichtung nach den Ansprüchen 1 und 2, dadurch gekennzeichnet, daß die Führung (22,23) für den jeweiligen Verriegelungsbolzen (18,19) im jeweiligen Endbereich der Traverse (5) vorgesehen ist.

4. Schnellwechselvorrichtung nach den Ansprüchen 1 bis 3, gekennzeichnet durch im Bereich der Führungen (22,23) vorgesehene Dichtelemente (24-27).

5. Schnellwechselvorrichtung nach den Ansprüchen 1 bis 4, dadurch gekennzeichnet, daß mindestens ein Hydraulikanschluß (33) im Bereich der länglichen Erstreckung (34) der Traverse (5) vorgesehen ist.

6. Schnellwechselvorrichtung nach den Ansprüchen 1 bis 5, dadurch gekennzeichnet, daß die Traverse (5) auf ihrem Außendurchmesser (30) mit zwei etwa auf halber Höhe ihrer länglichen Erstreckung vorgesehenen Lagerbereichen (31,32) zur Aufnahme des Zugstangenlenkerpaares (6) ausgebildet ist.

## Claims

1. Quick change arrangement for attachment devices (2) to be mounted on the lifting structure (1) of a carrier vehicle, the lifting structure (1) being formed by two lifting arms (3) that extend substantially parallel with one another, which are mounted at one end (15) on the carrier vehicle and the other ends of which receive between them a crosshead (5) that co-operates with a locking device, on which crosshead there is mounted in articulated manner a pair of connecting rod levers (6), the free ends (7) of which are connectable to elements (9) of the attachment device (2) in question, and which somewhere along its length co-operates with at least one articulatedly mounted connecting rod (10) which is in turn connectable to further components (11) provided in the region of the lifting structure (1), the locking device being formed by at least one hydraulically operable locking cylinder (17) which co-operates with at least one locking bolt (18, 19) guided in the region of the crosshead (5), characterised in that
- the crosshead (5) is of tubular construction and is connected non-rotatably to the lifting arms (3) of the lifting structure (1), and
- the crosshead (5) is arranged on the axis (14) of rotation of the attachment device (2) in question.

2. Quick change arrangement according to claim 1, characterised by a double-acting hydraulic cylinder (17), each of the piston rods (20, 21) of which is connected to a respective locking bolt (18, 19).

3. Quick change arrangement according to claims 1 and 2, characterised in that the respective guide (22, 23) for each of the locking bolts (18, 19) is provided in the respective end region of the crosshead (5).

4. Quick change arrangement according to claims 1 to 3, characterised by sealing elements (24-27) provided in the region of the guides (22, 23).

5. Quick change arrangement according to claims 1 to 4, characterised in that at least one hydraulic connection (33) is provided somewhere (34) along the length of the crosshead (5).

6. Quick change arrangement according to claims 1 to 5, characterised in that the crosshead (5) is constructed to have on its outer diameter (30) two bearing regions (31, 32), provided approximately half way along its length, for receiving the pair of connecting rod levers (6).

## Revendications

1. Dispositif d'accouplement rapide pour des outils auxiliaires (2) devant être montés sur la structure de levage (1) d'un véhicule porteur, et dans lequel la structure de levage (1) est formée de deux bras de levage (3) qui sont essentiellement parallèles, des premières extrémités (15) de ces bras sont supportées par le véhicule porteur et leurs autres extrémités logent entre elles une traverse (5) coopérant avec un dispositif de verrouillage et sur laquelle est monté, de manière à être articulé, un couple (6) de leviers articulés d'une barre de traction, dont les extrémités libres (7) peuvent être reliées à des éléments (9) de l'équipement auxiliaire respectif (2) et coopèrent, sur leur étendue, avec au moins une barre de traction (10) montée de façon articulée et qui peut être reliée à d'autres composants (11) prévus dans la zone de la structure de levage (1), le dispositif de verrouillage étant formé par au moins un vérin de verrouillage (17) pouvant être actionné par voie hydraulique et qui coopère avec au moins un boulon de verrouillage (18,19) guidé au niveau de la traverse (5), caractérisé en ce que
- la traverse (5) est réalisée avec une forme tubulaire et est reliée, sans possibilité de rotation, aux bras de levage (3) de la structure de levage (1), et
- que la traverse (5) est disposée le long de l'axe de rotation (14) de l'équipement auxiliaire respectif (2).

2. Dispositif d'accouplement rapide selon la revendication 1, caractérisé par un vérin hydraulique à double effet (17), dont les tiges de piston (20,21) sont reliées respectivement à un boulon de verrouillage (18,19)

3. Dispositif d'accouplement rapide selon les revendications 1 et 2 caractérisé en ce que les guides (22, 23) pour respectivement les boulons de verrouillage (18, 19) sont prévus dans les parties d'extrémité respectives de la traverse (5) .

4. Dispositif d'accouplement rapide selon la revendication 1 à 3, caractérisé par des éléments d'étanchéité (24-27) prévus dans la zone des guides (22,23).

5. Dispositif d'accouplement rapide selon les revendications 1 à 4, caractérisé en ce qu'au moins un raccord hydraulique (33) est prévu dans la zone de la partie longitudinale (34) de la traverse (5).

6. Dispositif d'accouplement rapide selon les revendications 1 à 5, caractérisé en ce que la traverse (5) comporte, au niveau de sa périphérie extérieure (30), deux parties formant paliers (31,32), qui sont prévues approximativement au milieu de l'étendue longitudinale de la traverse, pour loger le couple (6) de leviers articulés de la barre de traction.
